# EUROPÄISCHE PATENTANMELDUNG

(11) **EP 4 588 568 A1**
(43) Veröffentlichungstag der Anmeldung: **23.07.2025**
(21) Anmeldenummer: 25151284.4
(22) Anmeldetag: 10.01.2025
(51) Int. Cl.: B01L 3/00

(54) **MIKROFLUIDVORRICHTUNG MIT GLEICHRICHTERFUNKTION**

(30) Priorität: 16.01.2024 DE 102024101101
(71) Anmelder: ibidi GmbH, 82166 Gräfelfing (DE)
(72) Erfinder: von Guttenberg, Zeno, 82166 Gräfelfing (DE); Temasova, Lea, 82166 Gräfelfing (DE)
(74) Vertreter: Grünecker Patent- und Rechtsanwälte PartG mbB

(57) **Zusammenfassung**

Die vorliegende Erfindung betrifft eine Mikrofluidvorrichtung, umfassend eine Gleichrichtereinheit mit einem Substrat, einer in dem Substrat ausgebildeten Ventilanordnung, und einer in dem Substrat ausgebildeten Fluidkanalanordnung mit einer ersten Eingangsmündung, einer zweiten Eingangsmündung, einer ersten Gleichrichtermündung und einer zweiten Gleichrichtermündung. Die Ventilanordnung ist aus einem ersten Zustand in einen zweiten Zustand bringbar ist, wobei in dem ersten Zustand eine Flüssigkeit von der ersten Eingangsmündung zur ersten Gleichrichtermündung sowie von der zweiten Gleichrichtermündung zur zweiten Eingangsmündung förderbar ist, und wobei in dem zweiten Zustand die Flüssigkeit von der zweiten Eingangsmündung zur ersten Gleichrichtermündung sowie von der zweiten Gleichrichtermündung zur ersten Eingangsmündung förderbar ist, wobei die Ventilanordnung vier Ventile umfasst, wovon ein Ventil ein Schirmventil ist, bei dem unter dem Schirm des Schirmventils ein Durchgangsloch ausgebildet ist, das in einem Sperrzustand des Ventils von dem Schirm abgedeckt ist. Die vorliegende Erfindung betrifft weiterhin ein zugehöriges Verfahren.

## Beschreibung

Die vorliegende Erfindung betrifft eine Mikrofluidvorrichtung zur Gleichrichtung einer Flüssigkeitsströmung, ein System umfassend die Mikrofluidvorrichtung, sowie ein zugehöriges Verfahren.

In einer Vielzahl mikrobiologischer Anwendungen werden Flüssigkeiten durch ein Mikrofluidsystem geleitet, um damit Untersuchungen von Biofilmen und Zellaggregaten vorzunehmen oder das Verhalten von Zellen unter kontinuierlichen Flussbedingungen zu untersuchen. Dazu können die Zellen in einem Reservoir auf einem Chip oder in einem Substrat vorliegen, und das Substrat wird mit dem Mikrofluidsystem verbunden, mit dem das Fluid durch das Reservoir geleitet wird. Dieser Aufbau findet beispielsweise Anwendung in der Arteriosklerose-Forschung im Zusammenhang mit dem Adhäsionsverhalten von Zellen, oder auch in der Simulation von Organmodellen, wobei physiologische Bedingungen wie in einem Organ (z.B. Darm) auf einem Mikrofluidchip imitiert werden. Ein Substrat oder Chip mit einem solchen Reservoir kann in einen Inkubator gestellt und dort kultiviert werden. Von besonderer Bedeutung bei diesen Untersuchungen und Simulationen ist, dass ein kontinuierlicher, unidirektionaler Fluss des Fluids erreicht wird, wozu beispielsweise die Ventilanordnung der EP 1 944 084 A1 entwickelt wurde.

Man kann weiterhin die Zellen kontinuierlich unter einem Mikroskop beobachten. Dazu müssen alle Komponenten, also das Substrat mit den Zellen und das Mikrofluidsystem inkubiert werden, um kontrollierte und stabile Umgebungsbedingungen zu schaffen. Dies ist bisher nur durch ausladende oder separate Inkubatoren für die einzelnen Komponenten möglich. Ein Nachteil bei separaten Komponenten ist, dass Schlauchverbindungen zwischen dem Mikrofluidsystem und dem Substrat durch einen Zwischenbereich mit Raumtemperatur geleitet werden und es infolge eines Temperaturgradienten zur Blasenbildung in den Schläuchen kommen kann. Weitere Nachteile eines solchen Aufbaus sind die Komplexität des Systems und das hohe Totvolumen, das durch die Schlauchverbindungen geschaffen wird.

Blasen können sich in dem Mikrofluidsystem zum Beispiel an scharfen Kanten bilden und können im Ventilbereich festgehalten werden. Solche Blasen sind für die beschriebenen Untersuchungen nachteilig, weil sie durch die Unterbrechung des Fluidflusses zu unphysiologischen Kultivierungsbedingungen und damit zu einer Verfälschung der Untersuchung führen können. Eine Mikrofluidvorrichtung, in der eine Fixierung von Blasen im Ventilbereich unterdrückt ist, wäre angesichts dessen wünschenswert.

Es ist daher eine Aufgabe der vorliegenden Erfindung, eine Mikrofluidvorrichtung mit einer Gleichrichterfunktion und ein Verfahren zur Erzeugung eines unidirektionalen Flusses bereitzustellen, die einen kompakten Aufbau einer Untersuchungsvorrichtung für Zellen erlauben und Blasenbildung beim Transport einer Flüssigkeit durch eine Mikrofluidvorrichtung unterdrücken.

Diese Aufgabe wird durch die Mikrofluidvorrichtung nach Anspruch 1 und das Verfahren nach Anspruch 17 gelöst. Weitere Aspekte finden sich in den jeweiligen Unteransprüchen.

Erfindungsgemäß wird eine Mikrofluidvorrichtung bereitgestellt, umfassend eine Gleichtrichtereinheit. Die Gleichrichtereinheit umfasst dabei ein Substrat, eine in dem Substrat ausgebildete Ventilanordnung, und eine in dem Substrat ausgebildete Fluidkanalanordnung. Die Fluidkanalanordnung umfasst eine erste Eingangsmündung und eine zweite Eingangsmündung, eine erste Gleichrichtermündung und eine zweite Gleichrichtermündung, und ein Kanalsystem, wobei das Kanalsystem die erste Eingangsmündung über die Ventilanordnung fluidisch mit der ersten Gleichrichtermündung verbindet und die zweite Eingangsmündung über die Ventilanordnung fluidisch mit der zweiten Gleichrichtermündung verbindet, oder wobei das Kanalsystem die erste Eingangsmündung über die Ventilanordnung fluidisch mit der zweiten Gleichrichtermündung verbindet und die zweite Eingangsmündung über die Ventilanordnung fluidisch mit der ersten Gleichrichtermündung verbindet, wobei die Ventilanordnung aus einem ersten Zustand in einen zweiten Zustand bringbar ist, wobei in dem ersten Zustand eine Flüssigkeit von der ersten Eingangsmündung zur ersten Gleichrichtermündung sowie von der zweiten Gleichrichtermündung zur zweiten Eingangsmündung förderbar ist, und wobei in dem zweiten Zustand die Flüssigkeit von der zweiten Eingangsmündung zur ersten Gleichrichtermündung sowie von der zweiten Gleichrichtermündung zur ersten Eingangsmündung förderbar ist, wobei die Ventilanordnung vier Ventile umfasst, wovon ein Ventil ein Schirmventil ist, bei dem unter dem Schirm des Schirmventils ein Durchgangsloch ausgebildet ist, das in einem Sperrzustand von dem Schirm abgedeckt ist.

Die Ausbildung der Gleichrichtereinheit umfassend die Fluidkanalanordnung und die Ventilanordnung in einem Substrat stellt eine kompakte Bauform der Mikrofluidvorrichtung dar, sodass die Mikrofluidvorrichtung flexibel auch mit anderen Komponenten kombinierbar ist. Zudem besitzt ein Schirmventil mit dem unter dem Schirm angeordneten Durchgangsloch die Eigenschaft, dass eine nachteilige Fixierung von Blasen gegenüber anderen Ventilarten, beispielsweise einem Rückschlagventil mit konischem Sitz und einer Kugel, unterdrückt wird.

Die erste Eingangsmündung und die zweite Eingangsmündung dienen der Zuführung und Abführung von Flüssigkeit in die Gleichrichtereinheit. Eine Flussrichtung an den beiden Gleichrichtermündungen ist unabhängig davon, ob die Flüssigkeit an der ersten Eingangsmündung oder der zweiten Eingangsmündung zugeführt wird. Die Flüssigkeit wird in der Fluidkanalanordnung so geführt, dass sie vom Ort der Zuführung der Flüssigkeit (erste oder zweite Eingangsmündung) immer zur ersten Gleichrichtermündung fließt. Von der zweiten Gleichrichtermündung fließt die Flüssigkeit dann zur anderen der Eingangsmündungen, die nicht für die Flüssigkeitseingabe genutzt wird.

Insgesamt wird erreicht, dass die Gleichrichtereinheit einen unidirektionalen Fluss zwischen den beiden Gleichrichtermündungen bereitstellen kann.

Das in dem Substrat ausgebildete Kanalsystem dient dazu, die Mündungen der Mikrofluidvorrichtung wie oben genannt (erste und zweite Eingangsmündung, erste und zweite Gleichrichtermündung) miteinander zu verbinden. Das Kanalsystem kann einen Kanal oder eine Mehrzahl an Kanälen umfassen, solange der genannte Zweck erfüllt bleibt. Ein Kanal bezeichnet insbesondere einen im Substrat ausgebildeten Hohlraum.

Ein Schirmventil umfasst einen flexiblen bzw. elastischen Schirm, der das unter dem Schirm angeordnete Durchgangsloch bedeckt. Flüssigkeit kann durch dieses Durchgangsloch strömen. Wenn die Flüssigkeit durch das Durchgangsloch fließt und auf die dem Durchgangsloch zugewandte Seite des Schirms trifft, führt der Flüssigkeitsdruck dazu, dass der Schirm geöffnet wird und die Flüssigkeit an dem Schirmventil vorbeifließen kann. Das Schirmventil ist in einem geöffneten Zustand und der Fluss damit nicht gesperrt. Wenn die Flüssigkeit von einer dem Durchgangsloch abgewandten Seite des Schirms in Richtung des Durchgangslochs fließt/strömt, führt der Flüssigkeitsdruck dazu, dass der Schirm auf das Durchgangsloch gedrückt wird und das Durchgangsloch flüssigkeitsdicht verschließt. Das Schirmventil ist in einem Sperrzustand und der Fluss der Flüssigkeit durch das Ventil damit gesperrt.

Das Schirmventil, insbesondere der Schirm, kann ein Elastomermaterial, umfassen, beispielsweise Silikon, Flüssigsilikonkautschuk, Fluorsilikon, Nitrilkautschuk oder Neopren.

Bei allen Ventilen der Ventilanordnung kann es sich um passive Ventile, insbesondere passive Rückschlagventile, handeln, die lediglich durch den Druck der in der Fluidkanalanordnung strömenden Flüssigkeit geöffnet und geschlossen werden. Bei einem Schirmventil handelt es sich um ein passives Rückschlagventil. Wenn alle Ventile passive Ventile sind, ist die Ventilanordnung eigengesteuert, also ausschließlich durch den Druck der strömenden Flüssigkeit, von dem ersten Zustand in den zweiten Zustand und umgekehrt bringbar.

Eine, mehrere oder alle der genannten Mündungen können weiterhin über einen jeweils zugehörigen Anschluss verfügen. Der Anschluss bzw. die Anschlüsse an dem jeweiligen Kanalende kann/können dem Luer-Standard entsprechen, wobei die Anschlüsse vorzugsweise einen weiblichen Luer- oder Luerlock-Adapter aufweisen können. Durch die Verwendung von Anschlüssen, die dem Luer-Standard entsprechen, können die Anschlüsse einfach und flüssigkeitsdicht verbunden werden. Zudem ist die Mikrofluidvorrichtung dadurch mit zahlreichen Vorrichtungen kompatibel.

Das Kanalsystem kann in einer ersten Ebene und einer zweiten Ebene ausgebildet sein, wobei die erste Ebene parallel zur zweiten Ebene ausgebildet ist, und wobei die erste Ebene und die zweite Ebene durch mindestens eines der Ventile der Ventilanordnung fluidisch miteinander verbunden sind. Die erste Ebene und die zweite Ebene können zudem parallel zu einer Unterseite und/oder einer Oberseite des Substrats sein. Zusätzlich ist es denkbar, dass die erste Ebene und die zweite Ebene durch eines oder mehrere Durchgangslöcher durch das Substrat fluidisch miteinander verbunden sind.

Durch die Verwendung zweier paralleler Ebenen wird die Ausgestaltung des Kanalsystems, insbesondere im Zusammenspiel mit einem oder mehreren Schirmventilen, kompakter ermöglicht. Da das Schirmventil die beiden Ebenen fluidisch miteinander verbindet, liegt der Schirm des Schirmventils in der Ebene der Kanäle. Dadurch wird eine geringere Höhe des Substrats benötigt, verglichen mit dem Fall, wenn der Schirm beispielsweise senkrecht zur Ebene der Kanäle angeordnet ist.

Jedes der Ventile der Ventilanordnung kann ein Schirmventil sein.

Wie vorstehend ausgeführt, kann ein Schirmventil die Fixierung von Blasen verringern. Insofern ist es besonders vorteilhaft, ausschließlich Schirmventile zu verwenden, weil dadurch die Blockade des Flüssigkeitsstroms durch Blasen weiter unterdrückt wird.

Zwei der Ventile können ausgebildet sein, eine Strömung von der ersten Ebene in die zweite Ebene zu sperren und die anderen zwei der Schirmventile können ausgebildet sein, die Strömung von der zweiten Ebene in die erste Ebene zu sperren.

Diese Anordnung der Ventile stellt eine einfache Möglichkeit dar, eine Fluidkanalanordnung mit einer Ventilanordnung zu realisieren, die die gewünschte Gleichrichterfunktion erzielen. Dies muss aber nicht die einzige mögliche Konfiguration sein. Hier zeigt sich ein Vorteil der Schirmventile darin, dass durch ein Verändern der Sperrrichtung des Flusses (von der ersten Ebene in die zweite Ebene oder umgekehrt) auch die Funktion der Mikrofluidvorrichtung auf einfache Weise geändert oder angepasst werden kann.

Unter dem Schirm des Schirmventils bzw. jedes der Schirmventile können genau zwei, drei, vier oder fünf Durchgangslöcher angeordnet sind, deren Querschnitt insbesondere einem Kreisringsegment mit abgerundeten Ecken entspricht. Eine solche Querschnittsform wird im Folgenden auch als "nierenförmig" bezeichnet.

Es hat sich in Versuchen herausgestellt, dass kleine Durchgangslöcher zu verstärkter Fixierung von Blasen führen. Daher sollten nicht mehr als fünf einzelne Durchgangslöcher für jedes der Schirmventile vorgesehen sein, um die Blasenfixierung wirksam zu unterdrücken. Weiterhin ist es vorteilhaft, wenn die Durchgangslöcher insgesamt eine möglichst große Fläche unter dem Schirm ausmachen. Zu diesem Zweck können die Durchgangslöcher eine Querschnittsform aufweisen, die einem Kreisringsegment mit abgerundeten Ecken entspricht. Die abgerundeten Ecken reduzieren das Risiko einer Blasenbildung an scharfen Kanten. Als Querschnitt wird jene Fläche der Durchgangslöcher angesehen, die senkrecht zur Flussrichtung der Flüssigkeit durch die Durchgangslöcher liegt.

In der beschriebenen Mikrofluidvorrichtung kann die Länge eines Abschnitts des Kanalsystems, der die erste Eingangsmündung mit der ersten Gleichrichtermündung verbindet, identisch mit der Länge eines Abschnitts des Kanalsystems sein, der die zweite Eingangsmündung mit der zweiten Gleichrichtermündung verbindet, und/oder die Länge eines Abschnitts des Kanalsystems, der die erste Eingangsmündung mit der zweiten Gleichrichtermündung verbindet, kann identisch mit der Länge eines Abschnitts des Kanalsystems sein, der die zweite Eingangsmündung mit der ersten Gleichrichtermündung verbindet.

In der beschriebenen Mikrofluidvorrichtung kann die Querschnittsfläche eines Abschnitts des Kanalsystems, der die erste Eingangsmündung mit der ersten Gleichrichtermündung verbindet, identisch mit der Querschnittsfläche eines Abschnitts des Kanalsystems sein, der die zweite Eingangsmündung mit der zweiten Gleichrichtermündung verbindet, und/oder die Querschnittsfläche eines Abschnitts des Kanalsystems, der die erste Eingangsmündung mit der zweiten Gleichrichtermündung verbindet, kann identisch mit der Querschnittsfläche eines Abschnitts des Kanalsystems sein, der die zweite Eingangsmündung mit der ersten Gleichrichtermündung verbindet.

Ein Kanalsystem, in dem die beschriebenen Kanalabschnitte gleich lang sind und dieselbe Querschnittsfläche aufweisen, besitzt eine höhere Symmetrie. Beispielsweise ist die Strecke zwischen der ersten Eingangsmündung und der ersten Gleichrichtermündung ebenso lang wie zwischen der zweiten Eingangsmündung und der ersten Gleichrichtermündung. Dies führt dazu, dass unabhängig davon, welcher Eingangsmündung die Flüssigkeit zugeführt wird, eventuelle äußere Einflüsse den gleichen Effekt haben und die an der ersten Gleichrichtermündung austretende Flüssigkeit stets die gleichen Eigenschaften aufweist. Wenn eine Flusskammer an den Gleichrichtermündungen angeschlossen ist, wird die Flusskammer also von einer Flüssigkeit mit konstanten Eigenschaften (z.B. Temperatur, Gaskonzentration etc.) durchströmt, unabhängig davon, an welcher der Eingangsmündungen die Flüssigkeit zugeführt wird. Es können auch keine Laufzeitunterschiede bei den beiden unterschiedlichen Schaltzuständen des Mikrofluidiksystems auftreten, die jeweils zu einem unterschiedlichen Volumentransport führen können.

Die Mikrofluidvorrichtung kann weiterhin eine Versorgungseinheit mit einem ersten Flüssigkeitsreservoir und einem zweiten Flüssigkeitsreservoir umfassen, wobei die erste Eingangsmündung mit dem ersten Flüssigkeitsreservoir und die zweite Eingangsmündung mit dem zweiten Flüssigkeitsreservoir fluidisch verbunden sind.

Die beiden Flüssigkeitsreservoire dienen in diesem Fall der Bereitstellung von Flüssigkeit, die durch die Mikrofluidvorrichtung geführt werden soll. Wenn nun die Versorgungseinheit als Teil der Mikrofluidvorrichtung vorgesehen ist, braucht es keine externe Bereitstellung der Flüssigkeit und die Mikrofluidvorrichtung kann als abgeschlossenes System betrieben werden. Eine etwaige Kontamination der Flüssigkeit von außen wird dadurch auch wirksam unterdrückt.

Ein weiterer Vorteil dieser Mikrofluidvorrichtung besteht darin, dass ein unidirektionaler Fluss dadurch erreicht wird, indem die Flüssigkeit zwischen dem ersten Flüssigkeitsreservoir und dem zweiten Flüssigkeitsreservoir hin und her gefördert wird. Daher ist eine geringe Flüssigkeitsmenge erforderlich und es findet kein Verbrauch von Flüssigkeit statt. Dies ist von Vorteil verglichen mit dem Fall, wenn die Flüssigkeit stets an derselben Eingangsmündung zugeführt würde, denn hier braucht man je nach Betriebsart und -dauer große vorrätige Flüssigkeitsmengen.

Das erste Flüssigkeitsreservoir und/oder das zweite Flüssigkeitsreservoir können auf oder in dem Substrat der Gleichrichtereinheit ausgebildet sein. Dies führt zu einem besonders kompakten Aufbau der Mikrofluidvorrichtung. Weiterhin kann die Verbindungen zwischen dem ersten Flüssigkeitsreservoir und der ersten Eingangsmündung, sowie zwischen dem zweiten Flüssigkeitsreservoir und der zweiten Eingangsmündung zumindest teilweise in Form eines Kanals in dem Substrat ausgebildet sein. Dieser Aspekt bringt den Vorteil mit sich, dass keine Schlauchverbindungen benötigt werden und die Transportwege der Flüssigkeit verkürzbar sind. Dadurch ist die Flüssigkeit weniger wahrscheinlich einem Temperaturgradienten ausgesetzt, was das Risiko von Blasenbildung in der Flüssigkeit verringert, und das benötigte Flüssigkeitsvolumen für die Perfusion in der Mikrofluidvorrichtung wird reduziert. Alternativ können die beiden Flüssigkeitsreservoire auf oder in einem separaten Versorgungssubstrat ausgebildet sein. Auf diese Weise wird eine größere Freiheit bei der Zusammenstellung der Mikrofluidvorrichtung erreicht, die dadurch flexibler verwendbar ist.

Das erste Flüssigkeitsreservoir und/oder das zweite Flüssigkeitsreservoir kann/können weiterhin eine von außen in das Innere des jeweiligen Flüssigkeitsreservoirs geführte Leitung umfassen, wobei die Leitung insbesondere durch einen Deckel oder durch eine Seitenwand des jeweiligen Flüssigkeitsreservoirs geführt ist.

Ein derartiges Design der Flüssigkeitsreservoire hat den Zweck, dass vor allem Gas von außen in die Flüssigkeit geleitet werden kann, vorausgesetzt, dass die Leitung in die Flüssigkeit in den Flüssigkeitsreservoiren hineinragt. Dadurch kann der Gehalt eines bestimmten Gases in der Flüssigkeit (z.B. Sauerstoff) effizient eingestellt werden. Eine konkrete Gestaltung hiervon wird nachfolgend erläutert.

Die Mikrofluidvorrichtung kann weiterhin eine Flusskammer umfassen, wobei die Flusskammer einen Zufluss und einen Abfluss umfasst, und wobei der Zufluss der Flusskammer mit der ersten Gleichrichtermündung und der Abfluss der Flusskammer mit der zweiten Gleichrichtermündung fluidisch verbunden ist.

Gemäß der beschriebenen Vorrichtung wird die verbundene Flusskammer in einer vorgegebenen Richtung von der Flüssigkeit durchströmt (vom Zufluss zum Abfluss), unabhängig davon, ob die Flüssigkeit an der ersten Eingangsmündung oder der zweiten Eingangsmündung zugeführt wird. Die Flusskammer kann als Zellkulturkammer genutzt werden, die unidirektional von der Flüssigkeit perfundiert wird. Die Mikrofluidvorrichtung mitsamt der Zellkulturkammer ist folglich ausgebildet, Zellkulturen unter einem unidirektionalen Fluss zu kultivieren. Die zuvor beschriebenen Vorteile der Mikrofluidvorrichtung treffen weiterhin zu.

Die Flusskammer kann weiterhin eine poröse Membran aufweisen, die die Flusskammer in einen ersten Bereich und einen zweiten Bereich unterteilt, wobei der Zufluss und der Abfluss mit dem ersten Bereich fluidisch verbunden sind. Dabei ist die poröse Membran insbesondere durchlässig für die Flüssigkeit.

Ein solcher Aufbau ermöglicht die Simulation von Systemen, in denen ein Konzentrationsgradient von in einer Flüssigkeit gelöstem Gas vorliegt. Dazu betrachte man die Flusskammer, in der beide Bereiche mit Flüssigkeit gefüllt sind. Der erste Bereich wird mit Flüssigkeit durchströmt, die eine bestimme Konzentration an Gas, insbesondere Sauerstoff, aufweist. In dem zweiten Bereich kann eine andere Sauerstoffkonzentration vorliegen. Liegen in den beiden Bereichen nun unterschiedliche Sauerstoffkonzentrationen vor, kommt es durch die poröse Membran zu einem diffusiven Austausch und einer langsamen Angleichung der Sauerstoffkonzentration in den beiden Bereichen.

Ein mögliches Anwendungsbeispiel liegt in der Simulation eines Darmmodells. Im Darm liegt ein hypoxisches Regime mit reduzierter Sauerstoffkonzentration vor (< 21%). Die umgebenden Blutgefäße hingegen weisen eine normale Sauerstoffkonzentration von rund 21% auf. Nun können die Transportprozesse zwischen dem Darm und den Blutgefäßen mithilfe der Flusskammereinheit in einem kompakten und vereinfachten Aufbau realitätsnah simuliert und untersucht werden.

Die Flusskammer kann in dem Substrat der Gleichrichtereinheit ausgebildet sein.

Die gesamte Mikrofluidvorrichtung kann auf diese Weise kompakt ausgestaltet werden, da sowohl die Flusskammer als auch die Gleichrichtereinheit auf bzw. in einem gemeinsamen Substrat vorliegen. Auch für ein einfaches Handling ist dies vorteilhaft, weil es nicht notwendig ist, mehrere einzelne Komponenten zu verbinden. Weiterhin kann die Verbindung zwischen der ersten Gleichrichtermündung und dem Zufluss, sowie zwischen der zweiten Gleichrichtermündung und der Abfluss zumindest teilweise in Form eines Kanals in dem Substrat ausgebildet sein. Wie zuvor ausgeführt, verringert dieser Aspekt das Risiko von Blasenbildung in der Flüssigkeit und das benötigte Flüssigkeitsvolumen für die Perfusion.

Alternativ kann die Flusskammer in einem separaten Substrat ausgebildet sein. Ebenso ist es möglich, dass die Flusskammer zusammen mit dem ersten und zweiten Flüssigkeitsreservoir in einem von der Gleichrichtereinheit separaten Substrat ausgebildet ist.

Weiterhin kann ein Sensor zur Messung einer Sauerstoffkonzentration der Flüssigkeit vorgesehen sein. Der Sensor wird daher im Folgenden auch als Sauerstoffsensor bezeichnet.

Der Sauerstoffsensor kann innerhalb der Flusskammer angeordnet, zum Beispiel angeklebt, sein. Der Sauerstoffsensor kann optisch von außerhalb ausgelesen werden, weil der Sensor eine Veränderung einer Fluoreszenz in Abhängigkeit von der Sauerstoffkonzentration der Flüssigkeit aufweist. Insofern kann es sich um einen optisch auslesbaren Sensor handeln.

Der Sauerstoffsensor kann weiterhin dazu genutzt werden, die Sauerstoffkonzentration in der Flüssigkeit zu regeln. Dazu ist der Sauerstoffsensor mittels einer Feedbackschleife mit einem Gasmischer verbunden. Der Gasmischer kann ausgebildet sein, eine Gasmischung mit bestimmten Anteilen einzelner Gase (z.B. Sauerstoff, Stickstoff, Kohlenstoffdioxid etc.) zu erzeugen und die Gasmischung über eine Verbindung in eines oder beide der Flüssigkeitsreservoire einzuleiten. Über die Feedbackschleife wird ermittelt, welche Anteile der Gase gemischt werden müssen, damit die Flüssigkeit eine vordefinierte Sauerstoffkonzentration aufweist. Dieser Prozess kann kontinuierlich durchführbar sein.

Die beschriebene Gleichrichtereinheit kann mehrteilig aufgebaut sein. In diesem Fall umfasst das Substrat eine Bodenplatte, eine Deckplatte und eine Mittelplatte, wobei in einer der Bodenplatte zugewandten Unterseite der Mittelplatte mindestens ein Graben ausgebildet ist und wobei in einer der Deckplatte zugewandten Oberseite der Mittelplatte mindestens ein Graben ausgebildet ist, wobei die Bodenplatte und die Mittelplatte, sowie die Deckplatte und die Mittelplatte flächig miteinander verbunden sind, sodass der Graben in der Oberseite von der Deckplatte abgedeckt ist und der Graben in der Unterseite von der Bodenplatte abgedeckt ist, und wobei die abgedeckten Gräben ein Teil der Fluidkanalanordnung bzw. des Kanalsystems sind.

Eine Unterteilung in drei einzelne Einheiten, die zu einer Mikrofluidvorrichtung verbunden werden, vereinfacht die Herstellung der Mikrofluidvorrichtung. Beispielsweise kann die Mittelplatte mittels Spritzguss hergestellt werden, was eine einfach, präzise und kostengünstige Fertigungsmethode darstellt. Während mit Spritzguss nicht ohne Weiteres Hohlräume in einer zu fertigenden Komponente ausgebildet werden können, stellt die Ausbildung von Gräben an einer Oberseite und einer Unterseite der Mittelplatte, die mit der Deckplatte und respektive der Bodenplatte abgedeckt sind, eine einfache Alternative dar, um eine äquivalente Mikrofluidvorrichtung zu erhalten.

Das Substrat kann einen Kunststoff umfassen oder aus diesem bestehen. Insbesondere kann es Kunststoffe wie COC (Cyclo-Olefin Copolymer), COP (Cyclo-Olefin Polymer), PC (Polycarbonat), PS (Polystyrol), PE (Polyethylen), PMMA (Polymethylmetarylat) oder einen transparenten Thermoplast oder ein Elastomer umfassen.

Das Substrat kann durch Spritzguss hergestellt worden sein. Durch die Verwendung der genannten Materialien und Verfahren können die Mikrofluidvorrichtungen kostengünstig und in großer Stückzahl mit konstanter Qualität produziert werden. Dies liegt daran, dass der Spritzguss mit Kunststoffen ein etabliertes und verlässliches Verfahren ist und insbesondere im Fall der genannten Kunststoffe anwendbar ist.

Alternativ kann das Substrat ein Glas umfassen.

Das Glas oder der Kunststoff kann insbesondere die Doppelbrechung und die Autofluoreszenz eines Schott-Deckglases (wie D 263 M Schott Glas, Nr. 1.5H (170 +/- 5 µm)) aufweisen.

Ein optisch hochwertiges Material kann Mikroskopieuntersuchungen mit hoher Präzision und geringen optischen Imperfektionen ermöglichen.

Die Mittelplatte kann eine Dicke zwischen 0,5 mm und 2 cm, insbesondere zwischen 0,5 mm und 5 mm, aufweisen. Dabei bezeichnet die Dicke den Abstand zwischen der Oberseite und der Unterseite der Mittelplatte. Die Bodenplatte kann eine Dicke zwischen 1 µm und 2 mm, insbesondere zwischen 1 µm und 300 µm, aufweisen. Dabei ist für die Dicke der Bodenplatte eine analoge Definition zu verwenden. Die Ausführungen zur Bodenplatte gelten in analoger Weise für die Deckplatte. Die Außenmaße des Substrats können 25 mm mal 75 mm oder 85,4 mm mal 127,6 mm betragen.

Die Deckplatte kann eine erste Folie umfassen, und/oder die Bodenplatte kann eine zweite Folie umfassen. Insbesondere können die Deckplatte und/oder die Bodenplatte im sichtbaren Spektralbereich transparent sein.

Die erste Folie und/oder die zweite Folie können die zuvor genannten Kunststoffe umfassen oder daraus bestehen. Die erste Folie und/oder die zweite Folie können einen Brechungsindex von 1,5 aufweisen, eine minimale Eigenfluoreszenz und/oder eine minimale Doppelbrechung aufweisen. Eine Dicke der ersten Folie und der zweiten Folie kann im Bereich zwischen 1 µm und 300 µm liegen.

Die Deckplatte in Form einer ersten Folie kann durch Verschweißen, z.B. Ultraschallverschwei-ßen oder Lösungsmittelverschweißen an der Mittelplatte angebracht werden. Ebenso denkbar ist ein Verkleben, beispielsweise mit Dispersionsklebstoffen oder einer Klebefolie (doppelseitige Klebefolie). Die gleichen Erwägungen treffen auch auf die Bodenplatte in Form der zweiten Folie zu.

Dabei sind die Bodenplatte und die Mittelplatte, sowie die Deckplatte und die Mittelplatte auf eine Art und Weise miteinander verbunden, dass die optischen Eigenschaften des Substrats und damit der Mikrofluidvorrichtung erhalten bleiben und beispielsweise Mikroskopie, insbesondere Fluoreszenzmikroskopie oder inverse Mikroskopie, mit der Mikrofluidvorrichtung durchgeführt werden kann. Gleichzeitig sind diese Verfahren im Zusammenhang mit Kunststoffbauteilen etabliert und stellen einen kostengünstigen und effizienten Weg zur Anbringung der Bodenplatte und der Deckplatte an der Mittelplatte dar.

Die Transparenz der ersten Folie und/oder der zweiten Folie kann eine Voraussetzung sein, um Mikroskopie an der Mikrofluidvorrichtung durchführen zu können.

Eine geringe Dicke der Bodenplatte und/oder der Deckplatte im angegebenen Bereich hat den Vorteil, dass bei inverser Mikroskopie das Objektiv besonders nah an einen zu beobachtenden Bereich in der Mikrofluidvorrichtung (im Substrat) herangebracht werden kann. Dies ermöglicht eine verbesserte optische Auflösung.

Die Mikrofluidvorrichtung kann weiterhin eine Drucklufteinheit umfassen, die mit dem ersten Flüssigkeitsreservoir und dem zweiten Flüssigkeitsreservoir fluidisch verbunden ist, wobei die Drucklufteinheit ausgebildet ist, Druckluft bereitzustellen, sodass die Flüssigkeit von dem ersten Flüssigkeitsreservoir durch die Fluidkanalanordnung in Richtung des zweiten Flüssigkeitsreservoirs, sowie in umgekehrter Richtung, gepumpt werden kann.

Die Drucklufteinheit kann eine Luftdruckpumpe, eine Kolbenpumpe, eine Membranpumpe, eine Schlauchquetschpumpe, eine Spritze oder eine Spritzenpumpe sein oder umfassen, um das erste und/oder das zweite Flüssigkeitsreservoir mit Druckluft zu beaufschlagen. Mit Druck ist sowohl ein Überdruck als auch ein Unterdruck gemeint. Bei einem Unterdruck würde die Flüssigkeit somit angesaugt werden.

Die Verwendung einer Drucklufteinheit, die von einem Flüssigkeitskreislauf in dem Mikrofluidsystem zwischen dem ersten Flüssigkeitsreservoir und dem zweiten Flüssigkeitsreservoir durch eine Luftsäule räumlich getrennt ist, hat den Vorteil, dass die Flüssigkeit nicht mit Teilen der Drucklufteinheit in Kontakt kommt. Dies wäre beispielsweise bei der Verwendung einer Flüssigkeitspumpe zur Förderung der Flüssigkeit der Fall. Dadurch kann eine potentielle Kontamination der Flüssigkeit vermieden werden.

Die vorliegende Erfindung stellt weiterhin ein Mikrofluidsystem bereit. Dieses umfasst die zuvor beschriebene Mikrofluidvorrichtung und einen Inkubator, wobei die Mikrofluidvorrichtung derart innerhalb des Inkubators angeordnet ist, dass ein Flüssigkeitskreislauf der Mikrofluidvorrichtung vollständig innerhalb des Inkubators liegt. Der Flüssigkeitskreislauf kann zwischen der ersten Eingangsmündung und der zweiten Eingangsmündung oder zwischen dem ersten Flüssigkeitsreservoir und dem zweiten Flüssigkeitsreservoir definiert werden.

Mit anderen Worten bedeutet dies, dass die Flüssigkeit ausschließlich innerhalb des Inkubators verbleibt und darüber hinaus keine Flüssigkeit von außen zugeführt wird. Die Förderung bzw. das Pumpen erfolgen mittels Druckluft durch die Drucklufteinheit.

Die Drucklufteinheit befindet sich optional außerhalb des Inkubators, sodass beispielsweise eine unerwünschte Erwärmung im Inkubator aufgrund von Abwärme der Drucklufteinheit vermieden werden kann. Über einen gasgefüllten Schlauch kann eine Verbindung zwischen der Drucklufteinheit und der Versorgungseinheit hergestellt werden, beispielsweise über eine Schnittstelle oder durch eine Außenwand des Inkubators.

Eine solche Anordnung, bei der der komplette Flüssigkeitskreislauf innerhalb des Inkubators vorliegt, ist vorteilhaft, weil Blasenbildung in der Flüssigkeit, die sonst aufgrund eines Temperaturgradienten auftreten kann, vermieden wird. Weiterhin können die Gleichrichtereinheit, die Flusskammer und die Versorgungseinheit in dem Inkubator unter vorherbestimmten Umgebungsbedingungen gelagert werden. Damit lassen sich in der Flusskammer insbesondere lebende Zellen in vorteilhafter Weise kultivieren und untersuchen.

Weiterhin umfasst die Erfindung ein Verfahren, das die folgenden Schritte umfasst: Bereitstellen der Mikrofluidvorrichtung gemäß der vorstehenden Beschreibung, Zuführen einer Flüssigkeit an der ersten Eingangsmündung und Pumpen der Flüssigkeit durch die Fluidkanalanordnung in Richtung der zweiten Eingangsmündung, und Umkehren der Pumprichtung durch Pumpen der Flüssigkeit durch die Fluidkanalanordnung in Richtung der ersten Eingangsmündung.

Für das Zuführen der Flüssigkeit an der ersten Eingangsmündung wird die Ventilanordnung in den ersten Zustand gebracht und für das Umkehren der Pumprichtung wird die Ventilanordnung in den zweiten Zustand gebracht.

Dieses Verfahren ermöglicht die Erzeugung eines unidirektionalen Flusses, wobei ein kompakter Aufbau einer Untersuchungsvorrichtung für Zellen erlaubt und Blasenbildung beim Transport einer Flüssigkeit durch eine Mikrofluidvorrichtung oder ein System umfassend die Mikrofluidvorrichtung unterdrückt wird.

Das Zuführen der Flüssigkeit und das Umkehren der Pumprichtung kann mit Hilfe von Druckluft gesteuert werden.

Wie bereits im Zusammenhang mit der Mikrofluidvorrichtung beschrieben, hat die Verwendung von Druckluft zur Förderung der Flüssigkeit den Vorteil, dass die Flüssigkeit nicht mit Teilen einer Drucklufteinheit, die die Druckluft in Kontakt kommt. Dadurch kann eine potentielle Kontamination der Flüssigkeit vermieden werden.

Das Verfahren kann weiterhin umfassen, dass die Mikrofluidvorrichtung in einem Inkubator inkubiert wird, wobei die Mikrofluidvorrichtung derart innerhalb des Inkubators angeordnet ist, dass ein Flüssigkeitskreislauf der Vorrichtung vollständig innerhalb des Inkubators liegt. Dies bedeutet, dass die Flüssigkeit ausschließlich innerhalb des Inkubators verbleibt und darüber hinaus keine Flüssigkeit von außen zugeführt wird. Wie bereits in Zusammenhang mit dem System beschrieben, lassen sich insbesondere lebende Zellen mit diesem Verfahren in vorteilhafter Weise untersuchen.

Darüber hinaus stellt die vorliegende Erfindung eine Versorgungseinheit bereit, die umfasst: ein Substrat mit einem auf oder in dem Substrat ausgebildeten ersten Flüssigkeitsreservoir und einem auf oder in dem Substrat ausgebildeten zweiten Flüssigkeitsreservoir, wobei jedes der Flüssigkeitsreservoire eine Zuleitung umfasst, und wobei das erste Flüssigkeitsreservoir und/oder das zweite Flüssigkeitsreservoir eine Leitung umfasst, die von außen in das Innere des jeweiligen Flüssigkeitsreservoirs hineinragt.

Diese Ausgestaltung eines Flüssigkeitsreservoirs bietet eine Möglichkeit, Einfluss auf die Eigenschaften der Flüssigkeit in dem Flüssigkeitsreservoir und ggf. in dem Mikrofluidsystem zu nehmen. Eine Anwendungsmöglichkeit besteht beispielsweise darin, ein Gas durch die Leitung in das Innere des jeweiligen Flüssigkeitsreservoirs zu leiten. Wenn nun eine Flüssigkeit in dem jeweiligen Flüssigkeitsreservoir vorliegt und die Leitung in die Flüssigkeit hineinragt, wird das Gas in die Flüssigkeit geleitet und auf diese Weise der Gasgehalt der Flüssigkeit beeinflusst. Zudem kann der Gasgehalt der Flüssigkeit leichter und präziser eingestellt werden als befände sich das Gas lediglich oberhalb der Flüssigkeit. Dieser Aspekt wird nachfolgend noch konkretisiert.

Die Leitung kann beispielsweise ein starres Rohr oder ein flexibler Schlauch sein. Ebenso kann die Leitung aus einem starren Rohr und einem flexiblen Schlauch zusammengesetzt sein.

Die Leitung kann durch einen Deckel oder eine Seitenwand des jeweiligen Flüssigkeitsreservoirs in deren Inneres geführt sein.

Die Zuleitung(en) eines oder beider Flüssigkeitsreservoire kann/können in dem Substrat ausgebildet sein. Insbesondere können die Zuleitungen zumindest teilweise in Form eines Kanals in dem Substrat ausgebildet sein.

Dieser Aspekt bringt den Vorteil mit sich, dass keine Schlauchverbindungen benötigt werden und der Transportwege der Flüssigkeit verkürzbar sind. Dadurch ist die Flüssigkeit weniger wahrscheinlich einem Temperaturgradienten ausgesetzt, was das Risiko von Blasenbildung in der Flüssigkeit verringert.

Der Sauerstoffsensor kann innerhalb der Flusskammer angeordnet, zum Beispiel angeklebt, sein. Der Sauerstoffsensor kann optisch von außerhalb ausgelesen werden, weil der Sensor eine Veränderung einer Fluoreszenz in Abhängigkeit von der Sauerstoffkonzentration der Flüssigkeit aufweist. Insofern kann es sich um einen optisch auslesbaren Sensor handeln.

Weiterhin kann ein Sensor zur Messung einer Sauerstoffkonzentration der Flüssigkeit vorgesehen sein. Der Sensor wird daher im Folgenden auch als Sauerstoffsensor bezeichnet. Der Sauerstoffsensor kann ein optischer Sensor sein. Er kann innerhalb eines der Flüssigkeitsreservoire angeordnet, beispielsweise verklebt, sein. Der Sauerstoffsensor kann eine Veränderung seiner Fluoreszenz in Abhängigkeit der Sauerstoffkonzentration der Flüssigkeit besitzen. Der Sauerstoffsensor kann optisch ausgelesen werden und entsprechend die Sauerstoffkonzentration der Flüssigkeit gemessen werden. Insofern kann es sich um einen optisch auslesbaren Sensor handeln. Wie nachstehend noch ausgeführt wird, kann mithilfe des Sensors die Sauerstoffkonzentration in der Flüssigkeit zudem für eine Regelung und/oder Simulation genutzt werden.

Weiterhin wird ein Versorgungssystem bereitgestellt, umfassend die beschriebene Versorgungseinheit und eine Gasquelle, die einen Gasmischer umfasst. Der Gasmischer ist ausgebildet, eine Gasmischung mit bestimmten Anteilen einzelner Gase (z.B. Sauerstoff, Stickstoff, Kohlenstoffdioxid etc.) zu erzeugen. Die Gasmischung wird über eine Gasverbindung und die Leitung in das Innere des jeweiligen Flüssigkeitsreservoirs geleitet.

Dieses System bietet die vorstehend beschriebene Möglichkeit, komplexe Systeme in einem kompakten und vereinfachten Aufbau realitätsnah zu simulieren.

Die Versorgungseinheit kann mit der zuvor beschriebenen Mikrofluidvorrichtung verwendet werden. Ebenso kann das Versorgungssystem mit dem Mikrofluidsystem kombiniert werden.

Weitere Merkmale und Vorteile werden nachfolgend anhand der beispielhaften Figuren erläutert. Dabei zeigen:
- Figur 1: die schematische Querschnittsansicht mit Blick auf die Oberseite einer Mikrofluidvorrichtung;
- Figur 2: die schematische Querschnittsansicht mit Blick auf die Unterseite einer Mikrofluidvorrichtung gemäß Fig. 1;
- Figur 3A: die schematische Darstellung eines geschlossenen Schirmventils im Querschnitt;
- Figur 3B: die schematische Darstellung eines geöffneten Schirmventils im Querschnitt;
- Figur 4: die schematische Querschnittsansicht mit Blick auf die Oberseite einer weiteren Mikrofluidvorrichtung;
- Figur 5: die schematische Querschnittsansicht mit Blick auf die Unterseite einer Mikrofluidvorrichtung gemäß Fig. 4;
- Figur 6: die schematische Darstellung eines Mikrofluidsystems; und
- Figur 7: die schematische Querschnittsansicht einer Versorgungseinheit,

Im Folgenden und in den Figuren werden in den verschiedenen Ausführungsbeispielen, sofern nicht anders spezifiziert, die gleichen Bezugszeichen für gleiche oder entsprechende Elemente verwendet.

In Figur 1 ist eine erste Ausführungsform einer Mikrofluidvorrichtung 1 als Querschnittsansicht dargestellt, sodass eine Oberseite der Mikrofluidvorrichtung 1 dargestellt ist. Die Mikrofluidvorrichtung 1 umfasst eine Gleichrichtereinheit 10. Wie nachfolgend noch eingehender erläutert wird, ist die Gleichrichtereinheit 10 ausgebildet, einen unidirektionalen Fluss zu erzeugen, unabhängig davon, an welcher Eingangsmündung eine Flüssigkeit zugeführt wird. Die Gleichrichtereinheit 10 umfasst ein Substrat 11, in dem eine Ventilanordnung 20 und eine Fluidkanalanordnung angeordnet sind. Die Ausgestaltung der Ventilanordnung 20 und der Fluidkanalanordnung wird nun genau erläutert.

Weiß umrahmte Bereiche stellen Durchgangslöcher, die von der Unterseite zur Oberseite des Substrats 11 reichen, dar. Umrahmte schraffierte Bereiche sind Vertiefungen oder Gräben, die in der Oberseite (bzw. in der Unterseite, siehe Figur 2) ausgebildet sind. Die Mikrofluidvorrichtung kann mehrteilig aufgebaut sein und das Substrat eine Bodenplatte, eine Mittelplatte und eine Deckplatte umfassen. Zur Vereinfachung ist in den Figuren lediglich die Mittelplatte gezeigt. Deckplatte und Bodenplatte können eine Folie sein, die mit der Mittelplatte verschweißt oder verklebt sind. Dadurch werden die Gräben/Vertiefungen in der Mittelplatte durch die Bodenplatte bzw. die Deckplatte abgedeckt und entsprechend Kanäle gebildet.

Für die Verschweißung kommen Lösungsmittelverschweißen oder Ultraschallverschweißen in Betracht. Für die Verklebung kommen Dispersionsklebstoffe oder Klebefolien wie doppelseitige Klebefolien in Betracht.

In diesem Sinne umfasst das Kanalsystem 30 zwei Ebenen bzw. das Kanalsystem ist in zwei Ebenen angeordnet. Die erste Ebene stellen die in der Oberseite der Mittelplatte ausgebildeten Gräben dar. Die zweite Ebene stellen die in der Unterseite der Mittelplatte ausgebildeten Gräben dar. Die beiden Ebenen sind durch mindestens eines der Ventile in der Ventilanordnung 20 fluidisch miteinander verbunden. Ebenso verbinden die Durchgangslöcher die beiden Ebenen fluidisch miteinander.

Die Fluidkanalanordnung umfasst eine erste Eingangsmündung 12 und eine zweite Eingangsmündung 13. Beide Eingangsmündungen können dafür benutzt werden, eine Flüssigkeit der Fluidkanalanordnung zuzuführen. Die Fluidkanalanordnung umfasst weiterhin eine erste Gleichrichtermündung 14 und eine zweite Gleichrichtermündung 15. Zwischen diesen vier genannten Mündungen ist ein Kanalsystem ausgebildet/angeordnet (siehe Figur 2). Das Kanalsystem verbindet die erste Eingangsmündung 12 über die Ventilanordnung 20 fluidisch mit der ersten Gleichrichtermündung 14 und die zweite Eingangsmündung 13 über die Ventilanordnung fluidisch mit der zweiten Gleichrichtermündung 15, oder das Kanalsystem 30 verbindet die erste Eingangsmündung 12 über die Ventilanordnung 20 fluidisch mit der zweiten Gleichrichtermündung 15 und die zweite Eingangsmündung 13 über die Ventilanordnung 20 fluidisch mit der ersten Gleichrichtermündung 14. Mit anderen Worten bedeutet dies, dass die Flüssigkeit immer an der ersten Gleichrichtermündung 14 austritt, egal ob die Flüssigkeit an der ersten Eingangsmündung 12 oder der zweiten Eingangsmündung 13 zugeführt wird.

Die Ventilanordnung 20 umfasst vier Ventile 20a, 20b, 20c, 20d. Mindestens eines dieser Ventile ist ein Schirmventil, in diesem Fall sind alle vier Ventile 20a, 20b, 20c, 20d Schirmventile. Die beiden Ventile 20a und 20b sind derart angeordnet, dass sich der Schirm auf der gezeigten Oberseite befindet (durch gestrichelte Linien angedeutet). Unter dem Schirm befinden drei Durchgangslöcher 23, deren Querschnitt die Form eines Kreisringsegments mit abgerundeten Ecken aufweist. Das runde mittlere Loch ist für die Befestigung des jeweiligen Schirmventils vorgesehen (siehe Figur 3 und zugehörige Beschreibung). In Anlehnung an eine menschliche Niere wird diese Querschnittsform der drei Durchgangslöcher 23 jedes Ventils auch als nierenförmig bezeichnet.

Figur 2 zeigt nun eine Querschnittsansicht mit Blick auf die Unterseite der Mikrofluidvorrichtung 1 gemäß der ersten Ausführungsform. An der Unterseite, bzw. der Unterseite der Mittelplatte, sind Kanäle in Form von Gräben gebildet. Diese Gräben bilden gemeinsam das Kanalsystem 30. Darüber hinaus sind die beiden Schirmventile 20c und 20d so angeordnet, dass der jeweilige Schirm an der Unterseite liegt (durch gestrichelte Linien angedeutet).

Nun soll eine vorgesehene Verwendung dieser Gleichrichtereinheit 10 eingehend erklärt werden. Neben der ersten Eingangsmündung 12 und der zweiten Eingangsmündung 13 umfasst die Gleichrichtereinheit 10 noch vier weitere nicht näher spezifizierte Mündungen, die dem Zweck dienen, die Fluidkanalanordnung vor Benutzung der Mikrofluidvorrichtung 1 mit Flüssigkeit zu durchspülen und zu befüllen. Für die Gleichrichterfunktion selbst haben diese zusätzlichen Mündungen keine Funktion. Vor der Benutzung werden diese vier weiteren Mündungen flüssigkeitsdicht verschlossen. Durch die weiteren Mündungen kann die Fluidkanalanordnung gereinigt und von Luft befreit werden.

Wird nun Flüssigkeit an der ersten Eingangsmündung 12 zugeführt, wird diese zunächst an der Unterseite im Kanalsystem 30 geleitet und tritt durch das Ventil 20b durch an die Oberseite (Ventil 20c ist verschlossen, weil der Flüssigkeitsdruck den Schirm auf die Durchgangslöcher drückt und den Fluss damit blockiert). Von dort fließt die Flüssigkeit weiter zur Gleichrichtermündung 14, weil Ventil 20a verschlossen (gesperrt) ist (Schirm auf der Oberseite). Wird umgekehrt die Flüssigkeit an der zweiten Eingangsmündung 13 zugeführt, tritt sie durch Ventil 20a und gelangt ebenfalls zur ersten Gleichrichtermündung 14, weil Ventil 20b verschlossen ist (Schirm auf der Oberseite). Wenn eine Flusskammer an die beiden Gleichrichtermündungen 14, 15 angeschlossen ist, gelangt die Flüssigkeit nach Durchfließen der Flusskammer durch die zweite Gleichrichtermündung 15 zurück in die Gleichrichtereinheit 10. Wenn die Flüssigkeit an der ersten Eingangsmündung 12 zugeführt wird, wird das Ventil 20c durch den Flüssigkeitsdruck verschlossen gehalten und die Flüssigkeit fließt durch Ventil 20d und das Kanalsystem 30 zur zweiten Eingangsmündung 13. Umgekehrt wird die Flüssigkeit von der zweiten Gleichrichtermündung 15 zur ersten Eingangsmündung 12 durch das Ventil 20c geleitet, wenn die Flüssigkeit ursprünglich an der zweiten Eingangsmündung 13 zugeführt wird.

Dies verdeutlicht, wie die Gleichrichtereinheit 10 eine unidirektionale Strömung bereitstellen kann, unabhängig davon, ob die Flüssigkeit an der ersten Eingangsmündung 12 oder der zweiten Eingangsmündung 13 zugeführt wird. Durch die Verwendung von Schirmventilen mit den unter dem Schirm angeordneten Durchgangslöchern 23 wird die störende Fixierung von Blasen in der Flüssigkeit unterdrückt, was besonders physiologische Bedingung für die Zellkultivierung ermöglicht. Darüber hinaus stellt die Anordnung aller Komponenten der Gleichrichtereinheit 10 in einem Substrat 11 ein kompaktes und flexibel einsetzbares Design dar.

Es versteht sich, dass auch andere Konfigurationen einer Gleichrichteranordnung die vorgesehene Funktion erfüllen können und die vorliegende Erfindung deshalb nicht auf diese Ausführungsform gemäß der Figuren 1 und 2 beschränkt ist.

Figuren 3A und 3B zeigen bespielhaft einen Querschnitt eines Schirmventils 24, wobei Figur 3A das Schirmventil 24 in geschlossenem Zustand (auch Sperrzustand) und Figur 3B das Schirmventil in geöffnetem Zustand zeigt. Das Schirmventil 24 umfasst einen Schirm 21 und ein Befestigungselement 22. Das Schirmventil 24 ist derart konzipiert, dass das Befestigungselement 22 durch ein Befestigungsloch in dem Substrat 11 der Gleichrichteranordnung gesteckt und dadurch in Position gehalten wird. Der Schirm 21 bedecket eines oder mehrere Durchgangslöcher 23, die in dem Substrat 11 ausgebildet sind. Dabei können die Durchgangslöcher eine erste Ebene des Kanalsystems 30 mit einer zweiten Ebene des Kanalsystems 30 verbinden.

Die eingezeichneten Pfeile deuten die Flussrichtung einer Flüssigkeit gegenüber dem Schirmventil 24 an. Wenn die Flüssigkeit auf die den Durchgangslöchern 23 abgewandte Seite des Schirms 21 trifft (siehe Figur 3A), wird der Schirm 21 durch den Flüssigkeitsdruck auf die Durchgangslöcher 23 gedrückt. Die Durchgangslöcher 23 werden damit abgedichtet und der Fluss der Flüssigkeit blockiert. Das Schirmventil 21 ist in einem Sperrzustand. Der gegenseitige Fall ist in Figur 3B gezeigt. Wenn die Flüssigkeit auf die den Durchgangslöchern 23 zugewandte Seite des Schirms trifft, wird der Schirm 21 durch den Flüssigkeitsdruck von dem Substrat 11 weggedrückt und die Flüssigkeit kann um den Schirm 21 herumströmen. Das Schirmventil ist in einem geöffneten Zustand.

Komponenten des Schirmventils 24, insbesondere der Schirm 21, können aus einem elastischen Material bestehen oder ein elastisches Material umfassen. Geeignet ist beispielsweise ein Elastomermaterial wie Silikon, Flüssigsilikonkautschuk, Fluorsilikon, Nitrilkautschuk oder Neopren oder eine geeignete Kombination daraus. Ein Schirmventil ist ein passives Rückschlagventil. Wie zuvor beschrieben, bringen Schirmventile mit unter dem Schirm angeordneten Durchgangslöchern den Vorteil mit, dass sie die Blasenbildung verringern. Weiterhin sind Schirmventile eine kostengünstige Möglichkeit zur Verwendung als Rückschlagventil.

Figuren 4 und 5 zeigen eine Querschnittsansicht einer zweiten Ausführungsform der Mikrofluidvorrichtung 1, wobei Figur 4 die Oberseite und Figur 5 die Unterseite zeigt. Die zuvor gemachten Ausführungen zur ersten Ausführungsform gelten in gleicher oder analoger Weise auch für diese zweite Ausführungsform, das sie in weiten Teilen sehr ähnlich sind. Deshalb werden im Folgenden lediglich die Unterschiede zwischen den beiden Ausführungsformen hervorgehoben.

In dem Substrat 11 ist weiterhin eine Flusskammer 40 ausgebildet. Diese kann sowohl in Form eines Durchgangslochs oder in Form einer Vertiefung, insbesondere in der Oberseite, ausgebildet sein. Die Fluidkanalanordnung, insbesondere das Kanalsystem 30, sind in weiten Teilen identisch zur ersten Ausführungsform, sodass auch der Flüssigkeitsweg sehr ähnlich ist. Je nachdem, ob die Flüssigkeit an der ersten Eingangsmündung 12 oder der zweiten Eingangsmündung 13 zugeführt wird, tritt die Flüssigkeit durch das Ventil 20a oder 20b an die Oberseite (erste Ebene) und überspült die Flusskammer 40, sodass in der Flusskammer 40 ein Flüssigkeitsaustausch stattfindet. Danach fließt die Flüssigkeit weiter durch Ventil 20c bzw. 20d zur zweiten Eingangsmündung 13 bzw. ersten Eingangsmündung 12.

Der Bereich zwischen dem Ventil 20b und der Flusskammer 40 kann als Zulauf 41 und der Bereich zwischen der Flusskammer 40 und dem Ventil 20c kann als Ablauf 42 betrachtet werden. Weiterhin übernehmen die Ventile 20a und 20b (je nachdem, an welcher Stelle die Flüssigkeit in die erste Ebene gelangt, wenn sie an der ersten Eingangsmündung 12 oder der zweiten Eingangsmündung 13 zugeführt wird) auch die Rolle der ersten Gleichrichtermündung 14. Analog folgt, dass die Ventile 20c und 20d entsprechend die Rolle der zweiten Gleichrichtermündung 15 übernehmen.

Diese Ausführungsform vereint die Flusskammer 40 und die Gleichrichtereinheit 10 auf einem gemeinsamen Substrat. Dadurch wird der gesamte Aufbau kompaktifiziert. Ein weiterer Vorteil besteht darin, dass zwischen der Fluidkanalanordnung und der Flusskammer 40 keine Schläuche oder Ähnliches als Flüssigkeitsverbindung benötigt werden. Dadurch muss die Flüssigkeit nicht durch einen möglichen Temperaturgradienten transportiert werden, was das Risiko von Blasenbildung in der Flüssigkeit weiter verringert. Zudem würden die Schläuche Totvolumen bilden, was hier vermieden wird und die benötigte Flüssigkeitsmenge reduziert.

Figur 6 stellt ein erfindungsgemäßes Mikrofluidsystem 100 dar. Das Mikrofluidsystem 100 umfasst eine zuvor beschriebene Mikrofluidvorrichtung 1 mit einer Gleichrichtereinheit 10, einer Flusskammereinheit 46, einer Versorgungseinheit 50 und einer Drucklufteinheit 60. Die Gleichrichtereinheit 10, die Flusskammereinheit 46 und die Versorgungseinheit 50. Die Mikrofluidvorrichtung 1 ist in einem Inkubator 90 angeordnet. Grundsätzlich kann die Mikrofluidvorrichtung 1 in der in diesem Beispiel beschriebenen Form auch eigenständig als unter die Erfindung fallend betrachtet werden.

Die Gleichrichtereinheit 10 kann eine zuvor beschriebene Gleichrichtereinheit 10 sein.

Die Flusskammereinheit 46 umfasst eine Flusskammer 40, sowie einen Zufluss 41 und einen Abfluss 42. Der Zufluss 41 ist mit der ersten Gleichrichtermündung 14 der Gleichrichtereinheit 10 und der Abfluss 42 ist mit der zweiten Gleichrichtermündung 15 der Gleichrichtereinheit 10 fluidisch verbunden. Die Flusskammereinheit 46 umfasst ein eigenes Substrat 45. Es ist aber auch möglich, dass die Flusskammereinheit 46 in demselben Substrat 11 wie die Gleichrichtereinheit 10 ausgebildet ist oder dass das Substrat 11 und das Substrat 45 zu einem gemeinsamen Substrat verbunden sind.

Zudem umfasst die Flusskammereinheit 46 einen Sensor 44 zur Messung einer Sauerstoffkonzentration der Flüssigkeit in der Flusskammer 40. Der Sauerstoffsensor kann optisch von außerhalb der Flusskammer 40 ausgelesen werden, weil der Sensor eine Veränderung einer Fluoreszenz in Abhängigkeit von der Sauerstoffkonzentration der Flüssigkeit aufweist. Insofern kann es sich um einen optisch auslesbaren Sensor handeln.

Der Sensor 44 kann mit dem Gasmischer zusammenwirken, sodass eine Regelschleife gebildet wird. Dazu übergibt der Sensor 44 einen Messwert an den Gasmischer. Der Gasmischer erzeugt daraufhin eine Gasmischung derart, dass der Sauerstoffgehalt der Flüssigkeit an einen vorgegebenen Wert angepasst wird. Dieser Prozess kann kontinuierlich durchgeführt werden, sodass eine Regelschleife gebildet wird.

Weiterhin umfasst die Mikrofluidvorrichtung 1 eine Versorgungseinheit 50 mit einem ersten Flüssigkeitsreservoir 51 und einem zweiten Flüssigkeitsreservoir 52. Das erste Flüssigkeitsreservoir 51 und das zweite Flüssigkeitsreservoir 52 sind in oder auf einem Substrat 53 ausgebildet, das auch Teil der Versorgungseinheit 50 ist. Das erste Flüssigkeitsreservoir 51 ist über eine Verbindung, beispielsweise eine Schlauchverbindung 5112 mit der ersten Eingangsöffnung 12 fluidisch verbunden. Das zweite Flüssigkeitsreservoir 52 ist über eine Verbindung, beispielsweise eine Schlauchverbindung 5212 mit der zweiten Eingangsöffnung 13 fluidisch verbunden.

Schließlich umfasst die Mikrofluidvorrichtung 1 eine Drucklufteinheit 60. Die Drucklufteinheit 60 ist ausgebildet, Druckluft bereitzustellen, sodass die Flüssigkeit von dem ersten Flüssigkeitsreservoir 51 durch die Fluidkanalanordnung in der Gleichrichtereinheit 10 in Richtung des zweiten Flüssigkeitsreservoirs 52, sowie in umgekehrter Richtung, gepumpt werden kann. Dies bedeutet, dass die Flüssigkeit praktisch in einem geschlossenen Kreislauf zwischen dem ersten Flüssigkeitsreservoir 51 und dem zweiten Flüssigkeitsreservoir 52 hin und her gepumpt wird, ohne dass weitere Flüssigkeit von außen zugeführt werden muss. Es kann somit ein abgeschlossenes System realisiert werden, das vor potentieller Kontamination durch äußere Einflüsse geschützt ist. Zu diesem Zweck weist die Drucklufteinheit 60 Luftschläuche 61, 62 auf, die mit dem ersten Flüssigkeitsreservoir 51 bzw. dem zweiten Flüssigkeitsreservoir optional gasdicht verbunden werden. Die Drucklufteinheit 60 eine Luftdruckpumpe, eine Kolbenpumpe, eine Membranpumpe, eine Schlauchquetschpumpe, eine Spritze oder eine Spritzenpumpe sein oder umfassen, um das erste Flüssigkeitsreservoir 51 und/oder das zweite Flüssigkeitsreservoir 52 mit Druckluft zu beaufschlagen.

Durch die Verwendung einer Drucklufteinheit, die von einem Flüssigkeitskreislauf in dem Mikrofluidsystem zwischen dem ersten Flüssigkeitsreservoir und dem zweiten Flüssigkeitsreservoir durch eine Luftsäule räumlich getrennt ist, ergibt sich zudem als Vorteil, dass die Flüssigkeit nicht mit Teilen der Drucklufteinheit in Kontakt kommt. Dies wäre beispielsweise bei der Verwendung einer Flüssigkeitspumpe zur Förderung der Flüssigkeit der Fall. Dadurch kann eine potentielle Kontamination der Flüssigkeit vermieden werden.

Wie gezeigt, umfasst die Versorgungseinheit 50 ein Substrat 53, das separat von dem Substrat 11 der Gleichrichtereinheit 10 ist. Es ist jedoch denkbar, dass die beiden Substrate 11 und 53 zu einem gemeinsamen Substrat verbunden sind. In diesem Fall kann die Mikrofluidvorrichtung noch kompakter gestaltet und einfacher, also in einem Stück, hergestellt werden.

Soweit beschrieben kann die Mikrofluidvorrichtung 1 umfassend die vier besagten Komponenten (Gleichrichtereinheit 10, Flusskammereinheit 46, Versorgungseinheit 50 und Drucklufteinheit 60) für sich stehen.

In der Flusskammer 40 können beispielsweise Zellen oder Zellaggregate vorliegen, die unter einem kontinuierlichen und unidirektionalen Fluss kultiviert werden. Es kann weiterhin vorgesehen sein, diese Zellen unter einem Mikroskop zu beobachten. Zu diesem Zweck kann die Flusskammereinheit 46 unter einem Mikroskop, optional einem inversen Mikroskop, betrachtet werden.

Ein erfindungsgemäßes Mikrofluidsystem 100 wird gebildet, wenn eine der vorstehend beschriebenen Mikrofluidvorrichtungen 10, mit Ausnahme einer gegebenenfalls vorgesehenen Drucklufteinheit 60, in einem Inkubator 90 angeordnet werden. Ein Inkubator ist ein abgeschlossener und ansteuerbarer Raum, der temperierbar, begasbar und befeuchtbar ist, damit selbst über lange Zeiträume konstante und/oder kontrollierbare Bedingungen herrschen. Die Drucklufteinheit 60 sollte nicht in dem Inkubator angeordnet sein, weil eventuell entstehende Abwärme durch eine Pumpe oder ähnliche in der Drucklufteinheit 60 vorgesehene Komponenten das Klima in dem Inkubator 90 beeinflussen kann.

Das System kombiniert dadurch die bereits beschriebenen Vorteile der Mikrofluidvorrichtung mit den vorteilhaften Eigenschaften des Inkubators. Dazu zählen die Bereitstellung einstellbarer und zeitlich konstanter Umgebungsbedingungen für eine vorteilhafte Untersuchung lebender Zellen unter physiologisch relevanten Bedingungen. Es ist denkbar, den Inkubator mit dem Mikroskop zu beobachten. Dies ermöglicht weiterhin noch eine mikroskopische Untersuchung der kultivierten Zellen.

Denkbar ist auch ein System umfassend das beschriebene Mikrofluidsystem und das beschriebene Flusskammersystem. In einem solchen System ist es möglich, Organmodelle zu simulieren und gleichzeitig Untersuchungen durchzuführen. Das Mikrofluidsystem stellt die Perfusion mit Flüssigkeit bereit. Das Flusskammersystem bietet die Flusskammer, in der die Bedingungen wie in einem natürlichen Organ hergestellt und simuliert werden. Beispielweise wird über den Gasmischer eine bestimmte Sauerstoffkonzentration hergestellt, die den hypoxischen Bedingungen im Darm gleichen sollen. Auf diese Weise können in einem kompakten Aufbau komplexe natürliche Systeme wie menschliche Organe simuliert und untersucht werden.

Figur 7 zeigt den Querschnitt einer erfindungsgemäßen Versorgungseinheit 50 im Querschnitt. Die Versorgungseinheit 50 umfasst ein Substrat 53, ein erstes Flüssigkeitsreservoir 51, ein zweites Flüssigkeitsreservoir 52, wobei in der Figur lediglich ein Flüssigkeitsreservoir 51 aus illustratorischen Zwecken gezeigt ist. Das Flüssigkeitsreservoir 51 umfasst eine Zuleitung 5112/5213 zur Zuführung und Abführung von Flüssigkeit aus dem Flüssigkeitsreservoir 51 (beachte, dass die Verbindung 5112/5213 die Funktion übernimmt). Die Zuleitung kann in dem Substrat 53 ausgebildet sein. Das Flüssigkeitsreservoir 51 ist hier auf dem Substrat 53 ausgebildet, kann aber prinzipiell auch in dem Substrat 11 der Gleichrichtereinheit 10 der Mikrofluidvorrichtung 1 ausgebildet sein. Weiterhin umfasst die Versorgungseinheit 50 eine Leitung 54, die von außen in das Innere des Flüssigkeitsreservoirs 51 hinein führt. Dabei kann die Leitung 54 beispielsweise durch einen Deckel oder eine Seitenwand in das Innere des Flüssigkeitsreservoirs 51 geführt werden. Im gezeigten Fall ist die Leitung 54 ein Rohr, das durch den Deckel geführt ist. Wenn sich eine Flüssigkeit im Inneren des Flüssigkeitsreservoirs 51 befindet, wie auch in der Figur angedeutet, so ragt das Rohr 54 in die Flüssigkeit hinein.

Die Leitung 54 kann ein starres Rohr sein. Die Leitung 54 kann auch ein flexibler Schlauch sein. Ebenso kann die Leitung 54 aus einem starren Rohr und einem flexiblen Schlauch zusammengesetzt sein.

Zudem kann die Leitung 54 über eine gasdichte Verbindung, beispielsweise einen geeigneten Schlauch mit einer Gasquelle verbunden sein. Insbesondere kann die Gasquelle (nicht dargestellt) einen Gasmischer umfassen. Der Gasmischer kann ausgebildet sein, eine Gasmischung mit bestimmten Anteilen einzelner Gase (z.B. Sauerstoff, Stickstoff, Kohlenstoffdioxid etc.) zu erzeugen. Diese Gasmischung wird dann über die Verbindung und die Leitung 54 in das Flüssigkeitsreservoir 51 geleitet. Damit kann der Gasgehalt der Flüssigkeit kontrolliert werden. Beispielsweise kann der Sauerstoffgehalt der Flüssigkeit reduziert werden, wenn eine Gasmischung eingeleitet wird, die einen reduzierten Anteil an Sauerstoff aufweist. Reduzierter Anteil bezieht sich insbesondere auf einen geringeren Anteil als in einem in der Umgebung vorliegenden Sauerstoffanteil, also zum Beispiel in Luft mit einem Sauerstoffanteil von rund 21%. Eine Gasmischung mit einem reduzierten Anteil an Sauerstoff kann also zum Beispiel einen Sauerstoffgehalt von weniger als 21% aufweisen.

Die Versorgungseinheit 50 kann insbesondere im Zusammenspiel mit der beschriebenen Mikrofluidvorrichtung verwendet werden. Dazu kann das Substrat 53 beispielsweise dem Substrat 11 der Mikrofluidvorrichtung 1 entsprechen, sodass die beschriebenen Komponenten in einem gemeinsamen Substrat 11 der Mikrofluidvorrichtung 1 vorliegen. Alternativ kann die Versorgungseinheit 50 separat von der zuvor beschriebenen Mikrofluidvorrichtung 1 vorliegen. In diesem Fall kann die Zuleitung 5112/5213 wie in Figur 6 gezeigt mit der ersten Gleichrichtermündung 14 verbunden werden. Gleiches gilt für das zweite Flüssigkeitsreservoir 52 und die zweite Gleichrichtermündung 15.

Eine mögliche Umsetzung sieht vor, dass eine von dem Gasmischer erzeugte Gasmischung an die Drucklufteinheit 60 geleitet wird. Die Drucklufteinheit leitet die Gasmischung sodann mit Druck beaufschlagt über die Leitung 54 in das jeweilige Flüssigkeitsreservoir. Optional kann an dem ersten Flüssigkeitsreservoir 51 und/oder dem zweiten Flüssigkeitsreservoir 52 ein zusätzlicher Auslass vorgesehen sein. Dieser zusätzliche Auslass ist für einen Druckausgleich ausgebildet, da andernfalls die Flüssigkeit durch den Druck von der Drucklufteinheit durch die Verbindung 5112/5213 in Richtung der Gleichrichtereinheit 10 gedrückt werden könnte.

## Patentansprüche

1. Mikrofluidvorrichtung (1), umfassend eine Gleichrichtereinheit (10), wobei die Gleichrichtereinheit (10) umfasst:
ein Substrat (11),
eine in dem Substrat (11) ausgebildete Ventilanordnung (20), und
eine in dem Substrat (11) ausgebildete Fluidkanalanordnung, umfassend:
eine erste Eingangsmündung (12) und eine zweite Eingangsmündung (13),
eine erste Gleichrichtermündung (14) und eine zweite Gleichrichtermündung (15), und
ein Kanalsystem (30),
wobei das Kanalsystem (30) die erste Eingangsmündung (12) über die Ventilanordnung (20) fluidisch mit der ersten Gleichrichtermündung (14) verbindet und die zweite Eingangsmündung (13) über die Ventilanordnung (20) fluidisch mit der zweiten Gleichrichtermündung (15) verbindet, oder
wobei das Kanalsystem (30) die erste Eingangsmündung (12) über die Ventilanordnung (20) fluidisch mit der zweiten Gleichrichtermündung (15) verbindet und die zweite Eingangsmündung (13) über die Ventilanordnung (20) fluidisch mit der ersten Gleichrichtermündung (14) verbindet,
wobei die Ventilanordnung (20) aus einem ersten Zustand in einen zweiten Zustand bringbar ist, wobei in dem ersten Zustand eine Flüssigkeit von der ersten Eingangsmündung (12) zur ersten Gleichrichtermündung (14) sowie von der zweiten Gleichrichtermündung (15) zur zweiten Eingangsmündung (13) förderbar ist, und wobei in dem zweiten Zustand die Flüssigkeit von der zweiten Eingangsmündung (13) zur ersten Gleichrichtermündung (14) sowie von der zweiten Gleichrichtermündung (15) zur ersten Eingangsmündung (12) förderbar ist,
wobei die Ventilanordnung (20) vier Ventile (20a, 20b, 20c, 20d) umfasst, wovon ein Ventil ein Schirmventil (24) ist, bei dem unter dem Schirm (21) des Schirmventils (24) ein Durchgangsloch (23) ausgebildet ist, das in einem Sperrzustand des Ventils von dem Schirm (21) abgedeckt ist.

2. Mikrofluidvorrichtung (1) nach Anspruch 1, wobei das Kanalsystem (30) in einer ersten Ebene und einer zweiten Ebene angeordnet ist,
wobei die erste Ebene parallel zur zweiten Ebene ausgebildet ist, und
wobei die erste Ebene und die zweite Ebene durch mindestens eines der Ventile der Ventilanordnung (20) fluidisch miteinander verbunden sind.

3. Mikrofluidvorrichtung (1) nach Anspruch 1 oder 2, wobei jedes Ventil der Ventilanordnung (20) ein Schirmventil (24) ist.

4. Mikrofluidvorrichtung (1) nach Anspruch 2 oder 3, wobei zwei der Ventile (24) ausgebildet sind, eine Strömung von der ersten Ebene in die zweite Ebene zu sperren und die anderen zwei der Ventile (24) ausgebildet sind, die Strömung von der zweiten Ebene in die erste Ebene zu sperren.

5. Mikrofluidvorrichtung (1) nach einem der vorangegangenen Ansprüche, wobei unter dem Schirm (21) jedes Schirmventils (24) genau zwei, drei, vier oder fünf Durchgangslöcher (23) angeordnet sind, insbesondere deren Querschnitt einem Kreisringsegment mit abgerundeten Ecken entspricht.

6. Mikrofluidvorrichtung (10) nach einem der vorangegangenen Ansprüche, wobei die Länge eines Abschnitts des Kanalsystems (30), der die erste Eingangsmündung (12) mit der ersten Gleichrichtermündung (14) verbindet, identisch mit der Länge eines Abschnitts des Kanalsystems (30) ist, der die zweite Eingangsmündung (13) mit der zweiten Gleichrichtermündung (15) verbindet, und/oder
wobei die Länge eines Abschnitts des Kanalsystems (30), der die erste Eingangsmündung (12) mit der zweiten Gleichrichtermündung (14) verbindet, identisch mit der Länge eines Abschnitts des Kanalsystems (30) ist, der die zweite Eingangsmündung (13) mit der ersten Gleichrichtermündung (15) verbindet.

7. Mikrofluidvorrichtung (1) nach einem der vorangegangenen Ansprüche, weiterhin umfassend eine Versorgungseinheit (50) mit einem ersten Flüssigkeitsreservoir (51) und einem zweiten Flüssigkeitsreservoir (52),
wobei die erste Eingangsmündung (12) mit dem ersten Flüssigkeitsreservoir (51) und die zweite Eingangsmündung (13) mit dem zweiten Flüssigkeitsreservoir (52) fluidisch verbunden sind,
insbesondere, wobei die Versorgungseinheit (50) ein Versorgungssubstrat (53) umfasst, und
insbesondere, wobei das erste Flüssigkeitsreservoir (51) und/oder das zweite Flüssigkeitsreservoir (52) in und/oder auf dem Versorgungssubstrat (53) ausgebildet sind.

8. Mikrofluidvorrichtung (1) nach Anspruch 7, wobei das erste Flüssigkeitsreservoir (51) und/oder das zweite Flüssigkeitsreservoir (52) weiterhin eine von außen in das Innere des jeweiligen Flüssigkeitsreservoirs geführte Leitung (54) umfasst,
wobei die Leitung (54) insbesondere durch einen Deckel oder durch eine Seitenwand des jeweiligen Flüssigkeitsreservoirs geführt ist.

9. Mikrofluidvorrichtung (1) nach einem der vorangegangenen Ansprüche, weiterhin umfassend eine Flusskammer (40),
wobei die Flusskammer (40) einen Zufluss (41) und einen Abfluss (42) umfasst,
wobei der Zufluss (41) der Flusskammer (40) mit der ersten Gleichrichtermündung (14) und der Abfluss (42) der Flusskammer (40) mit der zweiten Gleichrichtermündung (15) fluidisch verbunden sind, und
insbesondere, wobei die Flusskammer (40) in dem Substrat (11) ausgebildet ist.

10. Mikrofluidvorrichtung (1) nach Anspruch 9, weiterhin umfassend einen Sensor (44) zur Messung einer Sauerstoffkonzentration der Flüssigkeit.

11. Mikrofluidvorrichtung (1) nach einem der vorangegangenen Ansprüche, wobei das Substrat (11) umfasst:
eine Bodenplatte, eine Deckplatte und eine Mittelplatte,
wobei in einer der Bodenplatte zugewandten Unterseite der Mittelplatte mindestens ein Graben ausgebildet ist und wobei in einer der Deckplatte zugewandten Oberseite der Mittelplatte mindestens ein Graben ausgebildet ist,
wobei die Bodenplatte und die Mittelplatte, sowie die Deckplatte und die Mittelplatte flächig miteinander verbunden sind, sodass der Graben in der Oberseite von der Deckplatte abgedeckt ist und der Graben in der Unterseite von der Bodenplatte abgedeckt ist, und
wobei die abgedeckten Gräben ein Teil der Fluidkanalanordnung sind.

12. Mikrofluidvorrichtung (1) nach einem der vorangegangenen Ansprüche, wobei die Deckplatte eine erste Folie umfasst, und/oder
wobei die Bodenplatte eine zweite Folie umfasst, und/oder
wobei die Deckplatte und/oder die Bodenplatte im sichtbaren Spektralbereich transparent ist/sind.

13. Mikrofluidvorrichtung (1) nach einem der Ansprüche 7 bis 12, weiterhin umfassend eine Drucklufteinheit (60), die mit dem ersten Flüssigkeitsreservoir (51) und dem zweiten Flüssigkeitsreservoir (52) fluidisch verbunden ist,
wobei die Drucklufteinheit (60) ausgebildet und angeordnet ist, mittels Druckluft eine Flüssigkeit von dem ersten Flüssigkeitsreservoir (51) durch die Fluidkanalanordnung in Richtung des zweiten Flüssigkeitsreservoirs (52), sowie in umgekehrter Richtung, zu pumpen.

14. Mikrofluidsystem (100), umfassend:
eine Mikrofluidvorrichtung (1) nach einem der vorangegangenen Ansprüche, und
einen Inkubator (90),
wobei die Mikrofluidvorrichtung (1) derart innerhalb des Inkubators (90) angeordnet ist, dass ein Flüssigkeitskreislauf der Mikrofluidvorrichtung (1) vollständig innerhalb des Inkubators (90) liegt.

15. Verfahren, umfassend:
Bereitstellen einer Mikrofluidvorrichtung (1) nach einem der Ansprüche 1 bis 13 oder eines Mikrofluidsystems (100) nach Anspruch 14,
Bereitstellen einer Flüssigkeit an der ersten Eingangsmündung (12) und Pumpen der Flüssigkeit durch die Fluidkanalanordnung in Richtung der zweiten Eingangsmündung (13), und
Umkehren der Pumprichtung durch Pumpen der Flüssigkeit durch die Fluidkanalanordnung in Richtung der ersten Eingangsmündung (12),
insbesondere, wobei das Bereitstellen der Flüssigkeit und das Umkehren der Pumprichtung mit Hilfe von Druckluft gesteuert wird, und/oder
insbesondere, wobei das Verfahren weiterhin umfasst:
Inkubieren der Mikrofluidvorrichtung (1) in einem Inkubator (90), wobei ein Flüssigkeitskreislauf der Mikrofluidvorrichtung (1) bzw. des Mikrofluidsystems (100) vollständig innerhalb des Inkubators (90) liegt.
